# EUROPÄISCHE PATENTSCHRIFT

(11) **EP 2 007 667 B1**
(45) Veröffentlichungstag und Bekanntmachung des Hinweises auf die Patenterteilung: **16.12.2009**
(21) Anmeldenummer: 06804789.3
(22) Anmeldetag: 04.10.2006
(51) Int. Cl.: B65H 39/00, B65H 29/04

(54) **VERFAHREN UND VORRICHTUNG ZUM ZUGEBEN JE EINER BEILAGE ZU GEFALTETEN ODER GEBUNDENEN DRUCKPRODUKTEN**
METHOD AND DEVICE FOR ADDING ONE INSERT EACH TO FOLDED OR BOUND PRINTED PRODUCTS
PROCÉDÉ ET DISPOSITIF POUR AJOUTER UN ENCART À DES PRODUITS D'IMPRESSION PLIÉS OU RELIÉS

(30) Priorität: 19.04.2006 CH 639062006
(43) Veröffentlichungstag der Anmeldung: 31.12.2008
(73) Patentinhaber: Ferag AG, 8340 Hinwil (CH)
(72) Erfinder: MÖCKLI, Heinz, CH-8624 Grüt (CH)
(74) Vertreter: Frei, Alexandra Sarah
(86) Internationale Anmeldenummer: PCT/CH2006/000543
(87) Internationale Veröffentlichungsnummer: WO 2007/118339

(56) Entgegenhaltungen:
- EP-A- 1 254 857
- EP-A- 1 516 839
- EP-A- 1 547 950
- EP-A1- 0 659 586
- US-A- 5 137 409
- US-A- 5 662 319

## Beschreibung

Die Erfindung liegt auf dem Gebiete der Weiterverarbeitung von Druckprodukten und betrifft ein Verfahren und eine Vorrichtung nach den Oberbegriffen der entsprechenden unabhängigen Patentansprüche. Verfahren und Vorrichtung gemäss Erfindung dienen dazu, zu gefalteten oder gebundenen Druckprodukten, die also eine durch einen letzten Falz oder einen gebundenen Rücken ausgezeichnete Falz- oder Rückenkante aufweisen, während einer im wesentlichen kontinuierlichen Förderung, bei der die Druckprodukte je einzeln gehalten in einem dichten Förderstrom gefördert werden, je eine Beilage zuzufügen. Die Druckprodukte sind beispielsweise Zeitungen, Zeitschriften oder Broschüren.

Nach bekannten Verfahren werden während einer kontinuierlichen Förderung Beilagen zu gefalteten oder gebundenen Druckprodukten zugefügt, beispielsweise, indem jedes Druckprodukt geöffnet und die Beilage in das Druckprodukt eingesteckt wird, indem das Druckprodukt durch Sammeln oder Einstecken hergestellt wird und die Beilage vor der Zugabe eines weiteren Bogens auf dem zuletzt zugegebenen Bogen aufgeklebt wird, indem das Druckprodukt geöffnet und die Beilage eingeklebt wird oder indem die Beilage auf das fertige Druckprodukt gelegt und zusammen mit diesem beispielsweise mit Hilfe einer transparenten Folie verpackt wird.

Die Erfindung stellt sich die Aufgabe, ein weiteres Verfahren zum Zufügen von Beilagen zu einzelnen, im wesentlichen kontinuierlich geförderten, gefalteten oder gebundenen Druckprodukten zu schaffen. Verfahren und Vorrichtung gemäss Erfindung sollen einfach sein, sollen wenig Platz beanspruchen und sollen möglichst mit bekannten Vorrichtungsteilen realisierbar sein, so dass auch bestehende Fördersysteme einfach für das Verfahren erweitert werden können.

Diese Aufgabe wird gelöst durch das Verfahren und die Vorrichtung, wie sie in den Patentansprüchen definiert sind.

Die Beilage, die nach dem erfindungsgemässen Verfahren jedem einzelnen der gefalteten oder gebundenen Druckprodukten zugegeben wird, ist eine gefaltete Beilage und sie wird nach dem erfindungsgemässen Verfahren in gefaltetem Zustand, in dem die durch den Falz getrennten Beilagenteile mindestens teilweise aneinander liegen, zugeführt, unmittelbar vor der Zugabe geöffnet und aussen auf der Falt- oder Rükkenkante des Druckproduktes abgesetzt, derart, dass die beiden Beilagenteile auf der Vorder- und/oder der Rückseite oder auf der Falt- oder Rückenkante des Druckproduktes aufliegen und der Falz der Beilage auf die Falt- oder Rückenkante des Druckproduktes ausgerichtet ist. Für die Zugabe der Beilage werden die Druckprodukte in einem Förderstrom mit im wesentlichen quer oder schief zur Förderrichtung ausgerichteten Flächen hintereinander und durch Greifer, die an der Falt- oder Rückenkante, an der der Falt- oder Rückenkante gegenüberliegenden Kante oder an beiden Seitenkanten (Kanten, die an die Falt- oder Rückenkante anschliessen) angreifen, einzeln gehalten durch einen Zugabebereich gefördert, wobei innerhalb des Zugabebereichs eine Zugabestelle vorgesehen ist, an der die Beilagen auf den Druckprodukten abgesetzt werden. Ferner umfasst der Zugabebereich stromaufwärts und/oder stromabwärts von der Zugabestelle gegebenenfalls Bereiche, in denen die Förderung der Druckprodukte verändert wird, wobei stromaufwärts von der Zugabestelle für die Zugabe der Beilagen eine der oben genannten Förderarten eingestellt bzw. stromabwärts von der Zugabestelle die genannte Förderart wieder durch eine andere Förderart abgelöst wird. Die Beilagen werden der Zugabestelle in gefaltetem Zustand einzeln und ebenfalls gehalten zugeführt, unmittelbar vor der Zugabestelle geöffnet und an der Zugabestelle auf den Falt- oder Rückenkanten der Druckprodukte abgesetzt.

Bei entsprechendem Format der Beilage kann diese neben einem das Druckprodukt an der Falt- oder Rückenkante gehalten fördernden Greifer abgesetzt werden, so dass der Greifer das Druckprodukt nicht nur in den Zugabebereich sondern auch durch diesen und von diesem weg fördern kann. Wenn die Beilage zu gross ist, um neben einem das Druckprodukt an der Falt- oder Rückenkante haltenden Greifer abgesetzt zu werden, können die Druckprodukte zwar gleichfalls an den Falt- oder Rückenkanten gehalten zum Zugabebereich und von diesem weg gefördert werden, müssen aber für die Förderung durch den Zugabebereich von einem Hilfsförderer übernommen werden, der ausgerüstet ist, um die Druckprodukte an mindestens einer anderen als der Falt- oder Rückenkante gehalten durch die Zugabestelle zu fördern. Es ist in einem solchen Falle aber auch möglich, die Druckprodukte an einer anderen als der Falt- oder Rückenkante gehalten zum Zugabebereich, durch den Zugabebereich und vom Zugabebereich weg zu fördern.

In dem erfindungsgemässen Verfahren wird also die gefaltete Beilage geöffnet und auf der Falt- oder Rückenkante des Druckprodukts abgesetzt, was ein ähnlicher Vorgang ist wie das Aufbringen eines einzelnen Bogens in einem bekannten Sammelprozess, in dem Druckprodukte aus einzelnen, gefalteten Bogen hergestellt werden, dadurch, dass zuerst der innerste Bogen geöffnet und auf einer sattelförmigen Auflage abgelegt wird und dass dann die weiteren Bogen bis zum äussersten Bogen einer nach dem anderen in der gleichen Weise geöffnet und abgelegt werden. Anders als beim bekannten Sammeln wird aber im erfindungsgemässen Verfahren keine sattelförmige Auflage verwendet sondern das Druckprodukt selbst stellt die Auflage dar, auf der die Beilage abgesetzt wird. Wider Erwarten zeigt es sich, dass für eine erfolgreiche Durchführung des erfindungsgemässen Verfahrens an die Stabilität des Druckproduktes und insbesondere an die Stabilität der Falt- oder Rückenkante des Druckproduktes gar keine hohen Anforderungen gestellt werden müssen.

Zur Befestigung der Beilage am Druckprodukt kann beispielsweise auf der Falt- oder Rückenkante des Druckproduktes, auf der Vorder- oder Rückseite des Druckproduktes im Bereich der Falt- oder Rückenkante vor dem Absetzen der Beilage auf dem Druckprodukt ein Klebstoff aufgebracht werden oder, wenn das Druckprodukt gefaltet ist, kann die Beilage mit dem Druckprodukt zusammen im Bereich der Faltkante geheftet werden. Die nach dem erfindungsgemässen Verfahren hergestellte Kombination von gefaltetem oder gebundenem Druckprodukt und Beilage kann zur Fixierung aber auch beispielsweise in einer transparenten Folie verpackt werden. Je nach Weiterverarbeitung oder Weiterverwendung der Kombination Druckprodukt/Beilage kann eine Befestigung der Beilage am Druckprodukt auch völlig entfallen.

Die Beilagen werden beispielsweise zwischen zwei Förderbändern eingeklemmt hintereinander und mit nachlaufenden Faltkanten zugeführt oder wie die Druckprodukte in einem Förderstrom, in dem die Faltkanten der Beilagen im wesentlichen quer zur Förderrichtung ausgerichtet sind und jede Beilage an der Faltkante einzeln gehalten wird. Die Beilagen werden unmittelbar vor dem Absetzten auf den Falt- oder Rückenkanten der Druckprodukte in an sich bekannter Art und Weise geöffnet. Für ein problemloses Öffnen der Beilagen ist es vorteilhaft, wenn diese nicht mittig gefaltet sind, also einen Vorfalz aufweisen.

Die Beilagen sind vorzugsweise einmal gefaltete Bogen, die bedeutend kleiner sind als die Druckprodukte. Die Beilagen können aber auch mehrfach gefaltete Bogen oder mehrseitige, beispielsweise geheftete Hefte sein. Das erfindungsgemässe Verfahren selbst stellt keine Bedingungen an das Format der Beilagen.

Das erfindungsgemässe Verfahren eignet sich insbesondere für das Zufügen von Werbebeilagen zu Zeitungen, Zeitschriften oder Broschüren, wobei die nach dem erfindungsgemässen Verfahren zugefügten Beilagen eine sehr prominente Position haben und, wenn sie an das Druckprodukt geheftet oder geklebt werden, nicht ganz so einfach eliminierbar sind wie eingesteckte Beilagen.

Die Beilagen können zusätzlich zum Falz potentielle Faltlinien aufweisen, das heisst vorgeritzte, perforierte oder anders geschwächte Linien, die parallel zum Falz und von diesem beabstandet verlaufen und entlang denen die Beilage beim Aufsetzen auf der Falt- oder Rückenkante des Druckproduktes mindestens geknickt wird. Dadurch erhält die Beilage einen breiteren Rücken, so dass sie sich problemloser auf einer entsprechend breiten Rückenkante eines gebundenen Druckproduktes oder auf der Faltkante eines entsprechend dickeren, gefalteten Druckproduktes absetzen lässt. Wenn die potentielle Faltlinie eine Perforationslinie ist, kann sie zusätzlich auch dazu dienen, den einen Beilagenteil einfach vom anderen Beilagenteil trennbar zu machen, derart, dass der Leser diesen Teil auch einfach abtrennen kann, wenn die Beilage durch Klebstoff oder Heftung am Druckprodukt befestigt ist.

Die erfindungsgemässe Vorrichtung, die für die Durchführung des erfindungsgemässen Verfahrens geeignet ist, weist Fördermittel auf zur im wesentlichen kontinuierlichen Förderung eines dichten Förderstromes der Druckprodukte zum Zugabebereich, durch den Zugabebereich und vom Zugabebereich weg, wobei in diesem dichten Förderstrom die Falt- oder Rückenkanten der Druckprodukte quer oder schief (nicht parallel) zur Förderrichtung ausgerichtet sind und wobei sich die Anordnung der Druckprodukte im Förderstrom bei der genannten Förderung nicht wesentlich verändert. Alle genannten Fördermittel weisen eine Mehrzahl von Greifern oder Greiferpaaren auf, wobei jeder Greifer oder jedes Greiferpaar für das Ergreifen und gehaltene Fördern je eines Druckproduktes ausgerüstet ist. Die Fördermittel sind beispielsweise umlaufende Greifertransporteure, die an einer Gliederkette mit regelmässigen Abständen voneinander angeordnete Greifer aufweisen. Die Fördermittel können aber auch voneinander im wesentlichen unabhängige Förderelemente aufweisen, die je einen Greifer tragen und die hintereinander und mit variierenden Abständen voneinander entlang einer Schiene förderbar sind.

Wie noch zu zeigen sein wird, können für die Förderung der Druckprodukte zum Zugabebereich, durch den Zugabebereich und vom Zugabebereich weg drei separate Förderer vorgesehen werden oder es kann derselbe Förderer für die Zu- und Wegförderung und ein Hilfsförderer für die Förderung durch den Zugabebereich eingesetzt werden. Es ist auch möglich, einen einzigen Förderer einzusetzen. Zusätzlich zum Fördermittel für die Druckprodukteförderung weist die erfindungsgemässe Vorrichtung ein Zuführungsmittel für die Beilagen und ein Mittel zum Öffnen der Beilagen auf, wobei das Zuführungsmittel für eine gehaltene Zuführung der gefalteten Beilagen ausgerüstet ist. Es ist auch möglich, den Druckprodukteförderer auch für die Beilagenzuführung einzusetzen.

Gegebenenfalls weist die erfindungsgemässe Vorrichtung zur Befestigung der Beilagen an den Druckprodukten stromaufwärts von der Zugabestelle ein Mittel zum Auftragen eines Klebstoffs und stromabwärts von der Zugabestelle ein Mittel zum Anpressen der Beilage auf. Andererseits kann für die genannte Befestigung auch eine Heftvorrichtung vorgesehen werden, die stromabwärts von der Zugabestelle anzuordnen ist.

Beispielhafte Ausführungsformen des Verfahrens und der Vorrichtung gemäss Erfindung werden anhand der folgenden Figuren im Detail beschrieben. Dabei zeigen:
- **Figuren 1, 2, 3A, 3B**: eine erste beispielhafte Ausführungsform von Verfahren und Vorrichtung gemäss Erfindung, wobei die Druckprodukte an den Falt- oder Rückenkanten gehalten zum Zugabebereich, durch den Zugabebereich und vom Zugabebereich weg gefördert werden;
- **Figur 4**: eine weitere beispielhafte Ausführungsform von Verfahren und Vorrichtung gemäss Erfindung, wobei die Druckprodukte an einer Kante, die nicht die Falt- oder Rückenkante ist, gehalten in den Zugabebereich, durch den Zugabebereich und vom Zugabebereich weg gefördert werden;
- **Figuren 5 bis 7**: eine weitere beispielhafte Ausführungsform von Verfahren und Vorrichtung gemäss Erfindung, wobei die Druckprodukte an der Falt- oder Rückenkante gehalten zum Zugabebereiche und von diesem weg gefördert werden und für die Förderung durch den Zugabebereich von einem die Druckprodukte seitlich haltenden Hilfsförderer übernommen werden;
- **Figuren 8 bis 10**: eine weitere beispielhafte Ausführungsform von Verfahren und Vorrichtung gemäss Erfindung, wobei die Druckprodukte an der Falt- oder Rückenkante gehalten zum Zugabebereich und von diesem weg gefördert werden und für die Förderung durch den Zugabebereich von einem die Druckprodukte seitlich haltenden Hilfsförderer übernommen werden;
- **Figur 11**: eine weitere beispielhafte Ausführungsform von Verfahren und Vorrichtung gemässe Erfindung, wobei die Druckprodukte an der Falt- oder Rückenkante gehalten zum Zugabebereich und von diesem weg gefördert werden und für die Förderung durch den Zugabebereich von einem die Druckprodukte an der der Falt- oder Rückenkante gegenüberliegenden Kante haltenden Hilfsförderer übernommen werden;
- **Figur 12**: eine weitere beispielhafte Ausführungsform von Verfahren und Vorrichtung gemäss Erfindung, wobei die Druckprodukte an der Falt- oder Rückenkante gehalten zum Zugabebereich und von diesem weg gefördert werden und für die Förderung durch den Zugabebereich von einem die Druckprodukte seitlich haltenden Hilfsförderer übernommen werden, und wobei der Druckprodukteförderer auch als Beilagenzuführungsmittel dient.

Die in den Figuren dargestellten Vorrichtungen sind alle sehr schematisch und nur teilweise gezeigt. Da für alle Vorrichtungsteile an sich bekannte Elemente verwendbar sind, erlauben es die schematischen Figuren einem Fachmann trotzdem ohne weiteres, die gezeigten Vorrichtungen zu realisieren. Dem Fachmann wird es auch einfach möglich sein die in den einzelnen Figuren gezeigten Merkmale des Verfahrens und der Vorrichtung anders zu kombinieren, wodurch weitere Ausführungsformen der Erfindung entstehen, die nicht illustriert sind aber zur Erfindung gehören.

**Figuren 1, 2****,** **3A und 3B** zeigen eine erste, beispielhafte Ausführungsform von Verfahren und Vorrichtung gemäss Erfindung. Gemäss dieser Ausführungsform werden die Druckprodukte durch Greifer an ihren Falt- oder Rückenkanten gehalten und im wesentlichen frei hängend in einem Förderstrom in einer Förderrichtung F zum Zugabebereich, durch den Zugabebereich und vom Zugabebereich weg gefördert werden, wozu vorteilhafterweise ein einziger Förderer eingesetzt wird. Dies bedeutet, dass der das Druckprodukt haltende Greifer einen Bereich der Falt- oder Rückenkante abdeckt, so dass auf diesem Bereich keine Beilage abgesetzt werden kann. Dadurch wird das Format der Beilage beschränkt, insofern als die Faltkante der Beilage nicht wesentlich länger sein kann als ein vom Greifer nicht abgedeckter Teil der Falt- oder Rückenkante des Druckproduktes.

Figur 1 zeigt, sehr schematisch dargestellt, eine Vorrichtung zur Durchführung des genannten Verfahrens von der Seite gesehen und Figur 2 aus der Vogelschau. Figuren 3A und 3B zeigen zwei Varianten des Verfahrens anhand der Druckprodukte und der Beilagen.

Die Vorrichtung weist als Förderer für die Druckprodukte P (durch strichpunktierte Linie angedeuteter Druckprodukteförderer 1) einen Greifertransporteur mit Greifern 6 auf. Ferner weist die Vorrichtung ein Zuführungsmittel 2 und ein Öffnungsmittel 3 für die Zuführung und das Öffnen der Beilagen B auf. Das Zuführungsmittel 2 ist im dargestellten Falle als Förderriemenpaar 5 (zwei gegenläufig umlaufende, gegeneinander gepresste Förderriemen) ausgestaltet, wobei die Beilagen B in gefaltetem Zustand und mit nachlaufenden Faltkanten hintereinander zwischen den beiden Förderriemen geklemmt gegen das Öffnungsmittel 3 gefördert werden, und wobei das Förderriemenpaar 5 beispielsweise für eine Richtungsänderung eine Verwindung oder Schlaufe aufweist. Die Beilagen B werden beispielsweise von einem Anleger (nicht dargestellt), in dem sie bereits gefaltet gestapelt sind, vereinzelt und am Eingang des Zuführungsmittels 2 positioniert. Das Öffnungsmittel 3, das an der Zugabestelle Z unmittelbar über dem Förderstrom von Druckprodukten P angeordnet ist, ist in an sich bekannter Weise mit mindestens einer der Umlenkrollen 4 der Förderriemen am Ausgang des Zuführungsmittels 2 kombiniert, wobei diese Umlenkrolle 4 mit Haltemitteln (nicht dargestellt) ausgerüstet ist, die die vorlaufende Kante des einen Teils der gefalteten Beilagen B erfassen und um den Umfang der Umlenkrolle führen und damit vom anderen Teil separieren und die Beilage B öffnen.

In Figur 1 ist zusätzlich eine beispielhafte Art der Befestigung der Beilage B am Druckprodukt P angedeutet. Diese besteht darin, vor dem Erreichen der Zugabestelle auf der Vorderseite oder der Rückseite des Druckproduktes P, vorteilhafterweise im Bereich der Falt- oder Rückenkante einen Klebstoff aufzubringen, beispielsweise mittels Sprühkopf 12. Zum Andrücken der Beilagen an diesen Klebestellen können die Druckprodukte P mit den darauf abgesetzten Beilagen B stromabwärts von der Zugabestelle beispielsweise als Schuppenstrom zwischen zwei gegeneinander gepressten Förderbändern gefördert werden (nicht dargestellt).

Figur 3A zeigt die von den Greifern 6 des Druckprodukteförderers 1 an ihren Falt- oder Rückenkanten gehalten geförderten Druckprodukte P von links nach rechts und eine weitere Art der Befestigung der zugegebenen Beilagen an den Druckprodukten. Dir Druckprodukte sind dargestellt: in der Zugabestelle Z, wo die Beilage B in geöffnetem Zustand von oben neben dem Greifer 6 auf der Falt- oder Rückenkante des Druckproduktes P abgesetzt wird; stromabwärts von der Zugabestelle Z, wo die Beilage B auf der Falt- oder Rückenkante des Druckproduktes P aufliegt, und nach dem Passieren einer nicht dargestellten Heftvorrichtung bekannter Art, wo die Beilage B durch Heftklammern 7 am Druckprodukt P befestigt wird und wo gegebenenfalls gleichzeitig auch die einzelnen Bogen eines mehrseitigen, gefalteten Druckproduktes miteinander verbunden werden.

Die in der Figur 3A gezeigte Beilage B ist entlang eines Falzes 8 gefaltet, wobei die beiden durch den Falz 8 getrennten Beilagenteile nach dem Absetzen der Beilage auf dem Druckprodukt P auf der Vorder- und Rückseite des Druckproduktes mindestens teilweise aufliegen und wobei der Falz 8 der Beilage auf die Falt- oder Rückenkante des Druckproduktes P ausgerichtet ist. Der Falz 8 der Beilage B wird bei einem dünnen Druckprodukt im wesentlichen auf der Falt- oder Rückenkante des Druckproduktes aufliegen und wird bei einem dickeren Produkt von dieser einen Abstand haben.

Figur 3B zeigt in derselben Art wie Figur 3A die Zugabestelle Z, in der die Beilage B in geöffnetem Zustand auf der Falt- oder Rückenkante des Druckproduktes P abgesetzt wird, und stromabwärts von der Zugabestelle Z in abgesetztem Zustand. Im Unterschied zum Verfahren gemäss Figur 3A weist die Beilage B hier zusätzlich zum Falz 8 eine (oder mehr als eine) parallel zum Falz 8 und von diesem beabstandete, potentielle Faltlinie 9 auf, die beispielsweise als geritzte, gerillte oder perforierte Linie ausgestaltet ist, derart, dass sich die Beilage entlang dieser potentiellen Faltlinie einfach, das heisst im wesentlichen ohne Zutun, und genau falten oder knikken lässt. Wenn nun die Beilage B auf einem dickeren Druckprodukt abgesetzt und vorteilhafterweise nachträglich auf der Falt- oder Rückenkante des Druckproduktes noch leicht angedrückt wird, wird sich der Falz 8 auf der einen Seite der Falt- oder Rückenkante und die potentielle Faltlinie 9 auf der anderen Seite der Falt- oder Rükkenkante positionieren und der damit erzeugte, breitere "Rücken" der Beilage B wird sich enger an die Falt- oder Rückenkante eines entsprechend breiten Druckproduktes anlegen, als dies mit der Beilage B, wie sie in der Figur 3A gezeigt ist, der Fall sein kann. Dies ist insbesondere von Vorteil, wenn die Beilage B durch einen Klebstoff an der Falt- oder Rückenkante des Druckproduktes P befestigt werden soll.

Selbstverständlich ist es auch möglich, die Beilage mit mehr als einer potentiellen Faltlinie 9 auszurüsten, wobei diese Faltlinien dann vorteilhafterweise beidseitig des Falzes 8 und relativ nahe beieinander angeordnet sind. Eine solche Ausstattung der Beilage erlaubt es, die Beilage in einer polygonartigen Weise zu biegen, wodurch sie sich insbesondere an die Faltkante eines dickeren, gefalteten Druckproduktes anschmiegen und dadurch gegebenenfalls einfacher an dieser befestigt werden kann.

**Figur 4** zeigt (in derselben schematischen Art und von der Seite gesehen wie Figur 1) eine weitere beispielhafte Ausführungsform von Verfahren und Vorrichtung gemäss Erfindung. Ein Hauptmerkmal der Ausführungsform gemäss Figur 4 besteht darin, dass die Druckprodukte P nicht an den Falt- oder Rückenkanten sondern an diesen gegenüber liegenden Kanten gehalten zum Zugabebereich, durch den Zugabebereich und von diesem weg gefördert werden, wobei die Falt- oder Rückenkanten der Druckprodukte P gegen unten gerichtet sind. Mit diesem Verfahren ist es möglich, die Druckprodukte P mit demselben Druckprodukteförderer 1 (z.B. Greifertransporteur) zum Zugabebereich, durch den Zugabebereich und von diesem weg zu fördern, wobei trotzdem die Falt- oder Rückenkante der Druckprodukte für das Absetzen der Beilage frei bleibt und der Falz der Beilagen B dadurch im wesentlichen gleich lang sein kann wie die Falt- oder Rückenkante der Druckprodukte P. Die Beilagen B müssen aber im wesentlichen gleichzeitig mit dem Absetzen auf dem Druckprodukt P beispielsweise mittels Klebstoff an den Druckprodukten P befestigt werden.

Die Beilagen B werden durch das als weiterer Greifertransporteur ausgebildete Beilagenzuführungsmittel 2 von unten zugeführt. Das Öffnungsmittel 3 ist als Biegekulisse 10 ausgebildet, die sich in Förderrichtung F gegen die Zugabestelle Z erstreckt und an diesem endet. Die Biegekulisse 10 ist derart angeordnet, dass die von den Greifern 6' des Beilagenzuführungsmittels 2 gegen oben gehaltenen Beilagen B an der Biegekulisse 10 nach hinten gebogen werden und dass der vorlaufende, kürzere Teil einer nicht mittig gefalteten Beilage, der von der Biegekulisse 10 zuerst entlassen wird, sich vom längeren Teil, der noch immer von der Biegekulisse nach unten gebogen wird, entfernt, wodurch die Beilage geöffnet und in einer offenen Position gehalten wird, mindestes so lange, bis auch der längere Beilagenteil von der Biegekulisse 10 entlassen wird.

Figur 4 zeigt auch ein Mittel 11 zum Aufbringen eines Klebstoffs auf die Falt- oder Rückenkanten der Druckprodukte P unmittelbar vor der Zugabestelle Z. Dem Fachmann sind verschiedene, für die Anwendung geeignete Mittel zum Aufbringen eines Klebstoffs bekannt. Die Biegekulisse 10 dient dabei auch dazu, ein unkontrolliertes Übertragen des Klebstoffes von den Falt- oder Rückenkanten der Druckprodukte P auf die Beilagen B zu verhindern.

**Figuren 5 bis 7** illustrieren eine weitere beispielhafte Ausführungsform von Verfahren und Vorrichtung gemäss Erfindung. Figur 5 zeigt die Vorrichtung von der Seite gesehen, Figur 6 aus der Vogelschau und Figur 7 zeigt aufeinanderfolgende Phasen a bis d von Druckprodukt und Beilage. Hauptmerkmale der in den Figuren 5 bis 7 dargestellten Ausführungsform von Verfahren und Vorrichtung gemäss Erfindung sind die Förderung der Druckprodukte P zum Zugabebereich und von diesem weg mittels Druckprodukteförderer 1 (z.B. Greifertransporteur) mit Greifern 6, die die Druckprodukte P an ihren Falt- oder Rückenkanten halten, die Übergabe der Druckprodukte P an einen Hilfsförderer 20 für die Förderung durch die Zugabestelle, wobei der Hilfsförderer 20 die Druckprodukte P an den beiden Kanten hält, die an die Falt- oder Rückenkante angrenzen, die Wiederübernahme der Druckprodukte P (mit den Beilagen B) stromabwärts von der Zugabestelle Z durch den Druckprodukteförderer 1 und die Distanzierung zwischen Druckprodukten P und Greifern 6 des Druckrpodukteförderers 1 in der Zugabestelle Z, die im dargestellten Falle durch eine Biegung des Förderweges des Druckprodukteförderers 1 nach oben realisiert wird.

Der Hilfsförderer 20 weist zwei gegenläufig umlaufende Greifertransporteure mit Greifern 6" auf, wobei auf jeder Seite des Förderstromes der Druckprodukte P ein Greifertransporteur angeordnet ist. Der Druckprodukteförderer 1 und der Hilfsförderer 20 sind derart angeordnet und werden derart synchron betrieben, dass die Greifer 6" des Hilfsförderers 20 ein Druckprodukt erfasst haben, bevor der entsprechende Greifer 6 des Druckprodukteförderers 1 das Druckprodukt los lässt und sich nach oben von diesem entfernt, und dass ein Greifer 6 des Druckprodukteförderers 1 das Druckprodukt P mit Beilage B erfasst hat, bevor die Greifer 6" des Hilfsförderers 20 das Druckprodukt P entlassen und sich von diesem entfernen.

Das Beilagenzuführungsmittel 2 ist ebenfalls als Greifertransporteur mit Greifern 6' ausgebildet, wobei das Beilagenzuführungsmittel 2 die Beilagen B beispielsweise ab Anleger 21 ergreift und an den Faltkanten einzeln gehalten von der Seite über den dichten Druckproduktestrom und dann von oben gegen diesen fördert. Unmittelbar über dem Druckproduktestrom werden die Beilagen B wiederum mittels Biegekulisse 10 geöffnet und dann auf den Druckprodukten P abgesetzt (Zugabestelle Z).

Auch in Figuren 5 und 6 ist ein Mittel 11 zum Aufbringen eines Klebstoffs auf die Falt- oder Rückenkanten der Druckprodukte P dargestellt. Auch in diesem Falle dient die Biegekulisse 10 nicht nur zum Öffnen der Beilagen B sondern auch zur Verhinderung einer unkontrollierten Übertragung des Klebstoffes von den Falt- oder Rükkenkanten der Druckprodukte P auf die Beilagen B.

Figur 7 zeigt aufeinanderfolgende Phasen a bis d des Verfahrens: in Phase a wird das Druckprodukt P vom Greifer 6 des Druckprodukteförderers an der Falt- oder Rükkenkante gehalten gegen die Zugabestelle gefördert, während die Greifer 6" des Hilfsförderers sich von der Seite nähern. In Phase b befindet sich das Druckprodukt P unmittelbar vor der Zugabe der Beilage (nicht dargestellt); es wird durch die Greifer 6" des Hilfsförderers gehalten, während der Greifer 6 des Druckprodukteförderers sich nach oben entfernt. In Phase c befindet sich das Druckprodukt P unmittelbar nach der Zugabestelle; die Beilage B ist abgesetzt und das Druckprodukt P ist immer noch von den Greifern 6" des Hilfsförderers gehalten. In Phase d befindet sich die Kombination Druckprodukt/Beilage stromabwärts von der Zugabestelle, und wird vom Greifer 6 des Druckprodukteförderers gehalten, während die Greifer 6" des Hilfsförderers sich seitlich vom Druckprodukt entfernen.

Die Vorteile der in den Figuren 5 bis 7 illustrierten Ausführungsform von Verfahren und Vorrichtung gemäss Erfindung bestehen darin, dass das Format der Beilage durch die Greifer 6 des Druckprodukteförderers 1 nicht limitiert wird und dass die Kombination Druckprodukt/Beilage auch ohne Befestigung der Beilage an der Falt- oder Rückenkante des Druckproduktes sicher weitergefördert werden kann.

Es ist auch denkbar, für die Förderung der Druckprodukte P zum Zugabebereich einen ersten Druckprodukteförderer einzusetzen und für die Förderung vom Zugabebereich weg einen zweiten Druckprodukteförderer, wobei die beiden Druckprodukteförderer voneinander unabhängig sind.

**Figuren 8 bis 10** illustrieren eine weitere, beispielhafte Ausführungsform von Verfahren und Vorrichtung gemäss Erfindung (Figur 8: Seitenansicht; Figur 9: aus der Vogelschau; Figur 10: Verfahrensphasen a bis e). Das Prinzip dieser Ausführungsform ist dasselbe wie das Prinzip der Ausführungsform gemäss Figuren 5 bis 7, das heisst der Druckprodukteförderer 1 fördert die Druckprodukte P an ihren Falt- oder Rückenkanten gehalten zum Zugabebereich und von diesem weg. Für die Förderung durch die Zugabestelle werden die Druckprodukte P von einem Hilfsförderer 20 übernommen, dessen Greifer 6" die Druckprodukte P an beidseitig an die Falt- oder Rückenkante angrenzenden Kanten halten.

Die Greifer 6" des Hilfsförderers 20 laufen im wesentlichen auf einer vertikalen Kreisbahn um und werden in einem Bereich vor der Zugabestelle Z in axialer Richtung verschoben und in einem Bereich nach der Zugabestelle in entgegengesetzter Richtung zurück verschoben. Der Förderweg des Druckprodukteförderers 1 verläuft im Zugabebereich ebenfalls kreisbogenförmig nach unten um den Mittelpunkt der Kreisbahn der Greifer 6" des Hilfsförderers 20, wobei die vertikale Distanz zwischen den beiden Förderern 1 und 20 gleich bleibt und wobei die Druckprodukte P von einer im wesentlichen vertikalen Lage mit nach oben gerichteten Falt- oder Rükkenkanten in eine horizontale Lage und dann in eine vertikale Lage mit nach unten gerichteten Falt- oder Rückenkanten gebracht werden. Durch die axiale Verschiebung der Greifer 6" des Hilfsförderers 20 werden die Druckprodukte P von den Greifern 6 des Druckprodukteförderers 1 entfernt, so dass ihre Falt- oder Rückenkanten frei werden für das Absetzen der Beilagen B.

Figur 10 zeigt aufeinanderfolgende Phasen des Verfahrens: In Phase a befindet sich das Druckprodukt P vor der Zugabestelle; es wird vom Greifer 6 des Druckprodukteförderers gehalten und die Greifer 6" des Hilfsförderers nähern sich von der Seite. In Phase b wird das Druckprodukt sowohl vom Greifer 6 des Druckprodukteförderers als auch von den Greifern 6" des Hilfsförderers gehalten. In Phase c sind die Greifer 6" des Hilfsförderers seitlich verschoben und die Beilage B wird abgesetzt, wobei die Falt- oder Rückenkanten des Druckproduktes vorteilhafterweise immer noch nach oben gerichtet ist (siehe Position der Zugabestellees Z in Figur 8). In Phase d ist die Beilage abgesetzt. In Phase e sind die Greifer 6" des Hilfsförderers wieder in den Bereich des Greifers 6 des Druckprodukteförderers zurückverschoben; der Greifer 6 des Druckprodukteförderers hat die Kombination Druckprodukt/Beilage ergriffen und die Greifer 6" des Hilfsförderers entfernen sich seitlich.

**Figur 11** zeigt in einer schematischen Seitenansicht eine weitere Ausführungsform von Verfahren und Vorrichtung gemäss Erfindung. Auch in dieser Ausführungsform werden die Druckprodukte für die Förderung durch die Zugabestelle von einem Hilfsförderer 20 übernommen, wobei die Greifer 6" des Hilfsförderers 20 an den den Falt- und Rückenkanten gegenüberliegenden Kanten der Druckprodukte P angreifen. Damit die Greifer 6" des Hilfsförderers 20 die Druckprodukte P in möglichst allen Lagen sicher halten und führen können, ist einer der Greiferteile verlängert und als Stütze für das Druckprodukt P ausgebildet. Die Greifer 6" laufen auf einer in sich geschlossenen Bahn und sie durchlaufen nacheinander eine Übernahmestelle U.1, eine Übergagestelle U.2 und die Zugabestelle Z, wobei die Förderfrequenz (Anzahl Greifer, die pro Zeiteinheit einen vorgegebenen Punkt der Förderstrecke durchläuft) der Greifer 6" des Hilfsförderers 20 doppelt so gross ist wie die Förderfrequenz der Greifer 6 des Druckprodukteförderers 1 und eine ungerade Zahl von Greifern 6" umläuft.

An der Übernahmestelle U.1 übernimmt jeder zweite Greifer 6" vom Druckprodukteförderer 1 ein Druckprodukt P und führt es an der Übergabestelle U.2 vorbei und durch die Zugabestelle Z, wo eine Beilage darauf abgesetzt wird. Dann wird die Kombination Druckprodukt/Beilage an der Übernahmestelle U.1 vorbei in die Übergabestelle U.2 gefördert, wo sie von einem Greifer 6 des Druckprodukteförderers 1 übernommen wird. Zwischen der Übernahmestelle U.1 und der Übergabestelle U.2 sind also alle Greifer 6" des Hilfsförderers 20 besetzt, auf dem Rest der Umlaufbahn des Hilfsförderers 20 nur jeder zweite.

Der Vorteil der Ausführungsform gemäss Figur 11 besteht darin, dass der Hilfsförderer 20, das Beilagenzuführungsmittel 2 und das Öffnungsmittel 3 in einer Zusatzvorrichtung integriert werden können, wobei diese Zusatzvorrichtung beispielsweise mit einem Anleger kombiniert an einer fast beliebigen Stelle, an der die Druckprodukte einzeln an ihren Falt- oder Rückenkanten gehalten vorbeigefördert werden, auch beispielsweise nur temporär installiert werden kann. Von den genannten Stellen stehen in einer Versandrauminstallation verschiedenste zur Verfügung. Dabei ist die Förderstrecke, die als Zugabebereich notwendig ist, äusserst kurz.

**Figur 12** zeigt als letzte beispielhafte Ausführungsform von Verfahren und Vorrichtung gemäss Erfindung eine wiederum sehr schematisch dargestellte Vorrichtung mit Druckproduktförderer 1 und Hilfsförderer 20 (Seitenansicht). Gemäss dieser Ausführungsform übernimmt der Druckprodukteförderer 1 auch die Funktion des Beilagenzuführungsmittels 2.

Der Druckprodukteförderer 1 ist wiederum ein Greifertransporteur mit Greifern 6, der die Druckprodukte P an ihren Falt- oder Rückenkanten gehalten zum Zugabebereich und vom Zugabebereich weg fördert. Für die Förderung durch den Zugabebereich werden die Druckprodukte von einem Hilfsförderer 20 mit Greifern 6" übernommen (Übernahmestelle U.1 und Übergabestelle U.2). Der Hilfsförderer 20 ist beispielsweise gleich ausgestaltet wie der Hilfsförderer der Ausführungsform gemäss Figuren 5 und 6. Zwischen der Übernahmestelle U.1 und der Übergabestelle U.2 verläuft der Förderweg des Druckprodukteförderers 1, dessen Greifer 6 in diesem Bereich keine Druckprodukte P tragen, seitlich neben dem Hilfsförderer 20 und dem durch den Hilfsförderer 20 geförderten Druckproduktestrom vorbei nach unten an eine Stelle unterhalb des Hilfsförderers 20, wo den Greifern 6 Beilagen beispielsweise ab Anleger 21 zugeführt und die Beilagen von den Greifern 6 übernommen werden. Dann verläuft der Förderweg des Druckprodukteförderers 1, der in diesem Bereich als Beilagenzuführungsmittel 2 mit Greifern 6' funktioniert, wieder am Hilfsförderer 2 vorbei nach oben und von oben zur Zugabestelle Z, an der die Beilagen in bereits beschriebener Art und Weise geöffnet und auf den Falt- oder Rückenkanten der von den Greifern 6" des Hilfsförderers 20 gehaltenen Druckprodukte P abgesetzt werden. Unmittelbar danach können die Greifer 6 die Kombination aus Druckprodukt P und Beilage B wieder vom Hilfsförderer 20 übernehmen.

Wie in der Figur 12 durch die verschiedene Darstellung der Greifer 6 angedeutet, weist der Förderweg des Druckprodukteförderers 1 Verwindungen auf, das heisst, die Funktion kann nur von einem verwindungsfähigen Fördermittel übernommen werden.

In den meisten Figuren der vorliegenden Patenanmeldung werden die Duckprodukte mit ihren Falt- oder Rückenkanten nach oben gerichtet durch den Zugabebereich gefördert und werden die Beilagen von oben zugeführt und auf den Falt- oder Rückenkanten der Druckprodukte abgesetzt. Dies ist für das erfindungsgemässe Verfahren keine Bedingung. Es ist ebenso möglich, die Druckprodukte derart zu fördern, dass ihre Falt- oder Rückenkanten auf der einen Seite oder unten sind, und die Beilagen von der Seite her oder von unten zuzuführen und abzusetzen.

## Patentansprüche

1. Verfahren zum Zufügen je einer Beilage (B) zu Druckprodukten (P), die in einem Förderstrom im wesentlichen kontinuierlich gefördert werden, wobei die Druckprodukte (P) gefaltet oder gebunden sind und **dadurch** je eine Falt- oder Rückenkante aufweisen, **dadurch gekennzeichnet, dass** die Druckprodukte (P) im Förderstrom mit quer oder schief zu einer Förderrichtung (F) ausgerichteten Falt- oder Rückenkanten und von Greifern (6, 6") einzeln an den Falt- oder Rückenkanten, an den Falt- oder Rückenkanten gegenüberliegenden Kanten oder an beiden, an die Falt- oder Rückenkante anschliessenden Kanten gehalten durch eine Zugabestelle (Z) in einem Zugabebereich gefördert werden, dass die Beilagen (B) entlang eines Falzes (8) gefaltet nacheinander der Zugabestelle Z zugeführt und dann geöffnet werden und dass auf der Falt- oder Rückenkante jedes durch die Zugabestelle (Z) geförderten Druckproduktes (P) eine geöffnete Beilage (B) abgesetzt wird, derart, dass der Falz (8) der Beilage (B) auf die Falt- oder Rückenkante des Druckproduktes (P) ausgerichtet ist.

2. Verfahren nach Anspruch 1, **dadurch gekennzeichnet, dass** die Druckprodukte (P) von den Greifern (6) eines Druckprodukteförderers (1) einzeln an ihren Falt- oder Rückenkanten gehalten zum Zugabebereich, durch den Zugabebereich und vom Zugabebereich weg gefördert werden und dass die Beilagen neben den Greifern (6) abgesetzt werden.

3. Verfahren nach Anspruch 1, **dadurch gekennzeichnet, dass** die Druckprodukte (P) von den Greifern (6) eines Druckprodukteförderers (1) einzeln an der der Falt- oder Rückenkante gegenüberliegenden Kante oder an beiden an die Falt- oder Rückenkante anschliessenden Kanten gehalten zum Zugabebereich, durch den Zugabebereich und vom Zugabebereich weg gefördert werden.

4. Verfahren nach Anspruch 1, **dadurch gekennzeichnet, dass** die Druckprodukte (P) von den Greifern (6) eines Druckprodukteförderers (1) einzeln an der Falt- oder Rückenkante gehalten zum Zugabebereich und vom Zugabebereich weg gefördert werden und dass sie für die Förderung durch die Zugabestelle (Z) durch die Greifer (6") eines Hilfsförderers (20) an der der Falt- oder Rükkenkante gegenüberliegenden Kante oder an beiden an die Falt- oder Rückenkante anschliessenden Kanten gehalten werden.

5. Verfahren nach einem der Ansprüche 1 bis 4, **dadurch gekennzeichnet, dass** die Beilagen (B) der Zugabestelle (Z) hintereinander und mit nachlaufenden Falzen (8) zugeführt werden oder dass die Beilagen (B) der Zugabestelle (Z) einzeln im Bereich der Falze (8) gehalten zugeführt werden.

6. Verfahren nach einem der Ansprüche 1 bis 5, **dadurch gekennzeichnet, dass** die Beilagen (B) parallel zum Falz (8) und davon beabstandet eine potentielle Falzlinie (9) aufweisen und beim Absetzen auf den Falz- oder Rückenkanten der Druckprodukte entlang dieser potentiellen Falzlinie (9) geknickt werden.

7. Verfahren nach einem der Ansprüche 1 bis 6, **dadurch gekennzeichnet, dass** die Beilagen (B) auf den Falt- oder Rückenkanten der Druckprodukte (P) befestigt werden, wobei die Befestigung vorzugsweise mittels Klebstoff erfolgt, wobei der Klebstoff stromaufwärts von der Zugabestelle (Z) auf der Vorder- oder Rückseite des Druckproduktes (P) im Bereich der Falt- oder Rückenkante oder auf der Falt- oder Rückenkante aufgebracht wird, oder wobei die Befestigung vorzugsweise durch Heftung erfolgt.

8. Vorrichtung zum Zufügen je einer Beilage (B) zu Druckprodukten (P) mit einer Falt- oder Rückenkante, wobei die Vorrichtung Fördermittel zur im wesentlichen kontinuierlichen Förderung der Druckprodukte (P) in einem Förderstrom mit einer vorgegebenen Ausrichtung der Falt- oder Rückenkanten aufweist, **dadurch gekennzeichnet, dass** die Fördermittel mit Greifern (6, 6") ausgerüstet sind, mit deren Hilfe die Druckprodukte (P) in einem Förderstrom mit quer oder schief zu einer Förderrichtung (F) ausgerichteten Falt- oder Rükkenkanten und einzeln an ihren Falt- oder Rückenkanten, an den Falt- oder Rückenkanten gegenüberliegenden Kanten oder an beiden an die Falt- oder Rückenkanten anschliessenden Kanten gehalten durch eine Zugabestelle (Z) in einem Zugabebereich förderbar sind, und dass die Vorrichtung ferner ein Beilagenzuführungsmittel (2) und ein Beilagenöffnungsmittel (3) aufweist, die ausgerüstet sind für die Zuführung der entlang eines Falzes (8) gefalteten Beilagen (B) zur Zugabestelle (Z) und für das Öffnen der zugeführten Beilagen, wobei das Beilagenzuführungsmittel (2) und das Öffnungsmittel (3) derart angeordnet und betreibbar sind, dass in der Zugabestelle (Z) auf der Falt- oder Rückenkante jedes durch die Zugabestelle (Z) geförderten Druckproduktes (P) eine geöffnete Beilage (B) absetztbar ist, wobei die Falze (8) auf die Falt- oder Rückenkanten ausgerichtet sind.

9. Vorrichtung nach Anspruch 8, **dadurch gekennzeichnet, dass** die Fördermittel zur Förderung der Druckprodukte (P) einen einzigen Druckprodukteförderer (1) mit Greifern (6) aufweisen.

10. Vorrichtung nach Anspruch 9, **dadurch gekennzeichnet, dass** der Druckprodukteförderer (1) und das Beilagenzuführungsmittel (2) derart angeordnet sind, dass die Druckprodukte (P) durch die Greifer (6) an ihren Falt- oder Rückenkanten gehalten förderbar und die Beilagen (B) neben den Greifern (6) absetzbar sind.

11. Vorrichtung nach Anspruch 9, **dadurch gekennzeichnet, dass** der Druckprodukteförderer (1) und das Beilagenzuführungsmittel (2) derart angeordnet sind, dass die Druckprodukte (P) an den den Falt- oder Rückenkanten gegenüberliegenden Kanten oder an beiden an die Falt- oder Rückenkante anschliessenden Kanten gehalten förderbar und die Beilagen auf den Falt- oder Rückenkanten der Druckprodukte (P) absetzbar sind.

12. Vorrichtung nach Anspruch 8, **dadurch gekennzeichnet, dass** die Fördermittel zur Förderung der Druckprodukte einen Druckprodukteförderer (1) mit Greifern (6) und einen Hilfsförderer (20) mit weiteren Greifern (6") aufweisen, wobei die beiden Förderer derart angeordnet sind, dass die Druckprodukte (P) durch den Druckprodukteförderer (1) zum Zugabebereich und von diesem wegförderbar sind und dass die Druckprodukte (P) stromaufwärts von der Zugabestelle (Z) durch den Hilfsförderer (20) übernehmbar und stromabwärts von der Zugabestelle (Z) wieder an den Druckprodukteförderer (1) übergebbar sind.

13. Vorrichtung nach Anspruch 12, **dadurch gekennzeichnet, dass** der Druckprodukteförderer (1) und der Hilfsförderer (20) derart angeordnet sind, dass durch die Greifer (6) des Druckprodukteförderers (1) die Falt- oder Rückenkanten der Druckprodukte (P) und durch die weiteren Greifer (6") des Hilfsförderers die der Falt- oder Rückenkante gegenüberliegende Kante oder beide an die Falt- oder Rückenkante anschliessende Kanten erfassbar sind, und dass die Druckprodukte (P) für die Förderung durch die Zugabestelle (P) von den Greifern (6) des Druckprodukteförderers (1) distanzierbar sind.

14. Vorrichtung nach Anspruch 13, **dadurch gekennzeichnet, dass** die weiteren Greifer (6") zur Erfassung der beiden an die Falt- oder Rückenkanten anschliessenden Kanten ausgerüstet sind und dass zur Distanzierung der Druckprodukte (P) von den Greifern (6) des Druckprodukteförderers (1) der Druckprodukteförderer (1) im Zugabebereich eine Biegung vom Hilfsförderer (20) weg aufweist oder der Druckprodukteförderer (1) und der Hilfsförderer (20) mit gleichbleibendem Abstand voneinander angeordnet sind und die weiteren Greifer (6") des Hilfsförderers (20) im Zugabebereich quer zur Förderrichtung verschiebbar sind.

15. Vorrichtung nach Anspruch 13, **dadurch gekennzeichnet, dass** die weiteren Greifer (6") zur Erfassung der den Falt- oder Rückenkanten gegenüberliegenden Kanten ausgerüstet sind und dass zur Distanzierung der Druckprodukte (P) der Förderweg des Hilfsförderers (20) eine Schleife aufweist.

## Claims

1. A method for adding in each case a supplement (B) to printed products (P) which are conveyed in an essentially continuous manner in a conveyor flow, wherein the printed products (P) are folded or bound and by way of this in each case comprise a fold edge or back edge, **characterised in that** the printed products (P) in the conveyor flow with fold edges or back edges which are aligned transversely or obliquely to a conveyor direction (F), and held by grippers (6, 6") individually at the fold edges or back edges, at the edges lying opposite the fold edges or back edges, or at both edges connecting to the fold edge or back edge, are conveyed through an addition location (Z) in an addition region, that the supplements (B) folded along a fold (8), are fed one after the other to the addition location Z and then opened, and that an opened supplement (B) is deposited on the fold edge or back edge of each printed product (P) conveyed through the addition location (Z), in a manner such that the fold (Z) of the supplement (B) is aligned to the fold edge or back edge of the printed product (P)

2. A method according to claim 1, **characterised in that** the printed products (P), held individually at their fold or back edges by the grippers (6) of a printed product conveyor (1), are conveyed to the addition region, through the addition region and away from the addition region and that the supplements are deposited next to the grippers (6).

3. A method according to claim 1, **characterised in that** the printed products (P), held individually by the grippers (6) of a printed product conveyor (1) at the edge lying opposite the fold edge or back edge, or on both edges connecting to the fold edge or back edge, are conveyed to the addition region, through the addition region and away from the addition region.

4. A method according to claim 1, **characterised in that** the printed products (P) held individually by the grippers (6) of a printed product conveyor (1) at the fold edge or back edge, are conveyed to the addition region and away from the addition region, and that for the conveying through the addition location (Z) they are held by the grippers (6") of an auxiliary conveyor (20) at the edge lying opposite the fold edge or back edge, or at both edges connecting to the fold edge or back edge.

5. A method according to one of the claims 1 to 4, **characterised in that** the supplements (B) are fed to the addition location (Z) one after the other and with trailing folds (8) or **in that** the supplements (B) are fed to the addition location (Z) held individually in the region of the folds (8).

6. A method according to one of the clams 1 to 5, **characterised in that** the supplements (B) have a potential fold line (9) parallel to the fold (8) and distanced thereto, and are creased along this potential fold line (9) on depositing on the fold edges or back edges of the printed products.

7. A method according to one of the claims 1 to 6, **characterised in that** the supplements (B) are fastened on the fold edges or back edges of the printed products (P), wherein the fastening is preferably effected by way of adhesive, wherein the adhesive is deposited upstream of the addition location (Z) on the front edge or back edge of the printed product (P) in the region of the fold edge or back edge, or on the fold edge or back edge, or wherein the fastening is preferably effected by way of stitching.

8. A device for adding in each case a supplement (B) to printed products (P) with a fold edge or back edge, wherein the device comprises conveyor means for the essentially continuous conveying of printed products (P) in a conveyor flow with a predefined alignment of the fold edges or back edges, **characterised in that** the conveyor means are equipped with grippers (6, 6"), with whose help the printed products (P) in a conveyor flow with fold edges or back edges aligned transversely or obliquely to a conveyor direction (F) and individually held at their fold edges or back edges, at the edges which lie opposite the fold edges or back edges, or on both edges connecting to the fold edges or back edges, may be conveyed through an addition location (Z) in an addition region, and that the device further comprises a supplement feed means (2) and a supplement opening means (3) which are designed for feeding the supplements (B) folded along a fold (8), to the addition location (Z), and for the opening of the fed supplements, wherein the supplement feed means (2) and the opening means (3) are arranged and may be operated, in a manner such that an opened supplement (B) may be deposited in the addition location (Z) on the fold edge or back edge of each printed product (P) conveyed through the addition location (Z), wherein the folds (8) are aligned to the fold edges or the back edges.

9. A device according to claim 8, **characterised in that** the conveyor means for conveying the printed products (P) comprise a single printed product conveyor (1) with grippers (6).

10. A device according to claim 9, **characterised in that** the printed product conveyor (1) and the supplement feed means (2) are arranged in a manner such that the printed products (P) may be conveyed held by the grippers (6) at their fold edges or back edges, and the supplements (B) may be deposited next to the grippers (6).

11. A device according to claim 9, **characterised in that** the printed product conveyor (1) and the supplement feed means (2) are arranged in a manner such that the printed products (P) may be conveyed held at the edges lying opposite the fold edges or back edges, or at both edges connecting to the fold edge or back edge, and the supplements may be deposited onto the fold edges or back edges of the printed products (P).

12. A device according to claim 8, **characterised in that** the conveyor means for conveying the printed products comprise a printed product conveyor (1) with grippers (6) and an auxiliary conveyor (20) with further grippers (6"), wherein the two conveyors are arranged in a manner such that the printed products (P) may be conveyed by the printed product conveyor (1) to the addition region and away from this, and that the printed products (P) may be taken over by the auxiliary conveyor (20) upstream of the addition location (Z), and may be transferred again to the printed product conveyor (1) downstream of the addition location (Z).

13. A device according to claim 12, **characterised in that** the printed product conveyor (1) and the auxiliary conveyor (20) are arranged in a manner such that on account of the grippers (6) of the printed product conveyor (1), the fold edges or back edges of the printed products (P), and on account of the further grippers (6") of the auxiliary conveyor, the edge lying opposite the fold edge or back edge, or both edges connecting to the fold edge or back edges, may be gripped, and that the printed products (P) may be distanced to the grippers (6) of the printed product conveyor (1) for conveying through the addition location (Z).

14. A device according to claim 13, **characterised in that** the further grippers (6") are designed for gripping the two edges which connect to the folded edges or back edges, and that for distancing the printed products (P) from the grippers (6) of the printed product conveyor (1), the printed product conveyor (1) has a bending away from the auxiliary conveyor (20) in the addition region or the printed product conveyor (1) and the auxiliary conveyor (20) are arranged as a constant distance to one another, and the further grippers (6") of the auxiliary conveyor (20) are displaceable transversely to the conveyor direction in the addition region.

15. A device according to claim 13, **characterised in that** the further grippers (6"') are designed for gripping the edges lying opposite the fold edges or back edges, and that the conveyor path of the auxiliary conveyor (20) has a loop for the distancing of the printed products (P).

## Revendications

1. Procédé pour ajouter un encart (B) à des produits imprimés (P) qui sont transportés sensiblement en continu dans un flux de transport, lesdits produits imprimés (P) étant pliés ou reliés et comportant, de ce fait, chacun un bord plié ou bord arrière, **caractérisé en ce que** les produits imprimés (P) sont transportés dans le flux de transport avec des bords pliés ou bords arrière orientés transversalement ou en oblique par rapport à une direction de transport (F) et sont transportés à travers un poste d'encartage (Z) dans une zone d'encartage en étant maintenus individuellement par des pinces (6, 6") au niveau des bords pliés ou bords arrière, au niveau de bords opposés aux bords pliés ou bords arrière ou au niveau des deux bords contigus au bord plié ou bord arrière, **en ce que** les encarts (B), pliés le long d'un pli (8), sont acheminés les uns après les autres dans le poste d'encartage (Z) et sont ensuite ouverts, et **en ce que** sur le bord plié ou bord arrière de chaque produit imprimé (P), transporté à travers le poste d'encartage (Z), est déposé un encart (B) ouvert, de telle sorte que le pli (8) de l'encart (B) est aligné sur le bord plié ou bord arrière du produit imprimé (P).

2. Procédé selon la revendication 1, **caractérisé en ce que** les produits imprimés (P), maintenus individuellement au niveau de leurs bords pliés ou bords arrière par les pinces (6) d'un transporteur de produits imprimés (1), sont transportés vers la zone d'encartage, à travers la zone d'encartage et hors de la zone d'encartage, et **en ce que** les encarts sont déposés à côté des pinces (6).

3. Procédé selon la revendication 1, **caractérisé en ce que** les produits imprimés (P), maintenus individuellement par les pinces (6) d'un transporteur de produits imprimés (1) au niveau du bord opposé au bord plié ou bord arrière ou au niveau des deux bords contigus au bord plié ou bord arrière, sont transportés vers la zone d'encartage, à travers la zone d'encartage et hors de la zone d'encartage.

4. Procédé selon la revendication 1, **caractérisé en ce que** les produits imprimés (P), maintenus individuellement par les pinces (6) d'un transporteur de produits imprimés (1) au niveau du bord plié ou bord arrière, sont transportés vers la zone d'encartage et hors de la zone d'encartage, et **en ce que**, pour le transport à travers la zone d'encartage, ils sont maintenus par les pinces (6") d'un transporteur auxiliaire (20) au niveau de leur bord opposé au bord plié ou bord arrière ou au niveau des deux bords contigus au bord plié ou bord arrière.

5. Procédé selon l'une quelconque des revendications 1 à 4, **caractérisé en ce que** les encarts (B) sont acheminés vers le poste d'encartage (Z) les uns derrière les autres et avec les plis (8) en aval, ou en ce que les encarts (B) sont acheminés vers le poste d'encartage (Z) en étant maintenus individuellement dans la zone du pli (8).

6. Procédé selon l'une quelconque des revendications 1 à 5, **caractérisé en ce que** les encarts (B) comportent une ligne de pliage (9) potentielle, parallèle au pli (8) et écartée de ce dernier, et sont pliés le long de cette ligne de pliage (9) potentielle au moment de la pose sur les bords pliés ou bords arrière des produits imprimés.

7. Procédé selon l'une quelconque des revendications 1 à 6, **caractérisé en ce que** les encarts (B) sont fixés sur les bords pliés ou bords arrière des produits imprimés (P), la fixation étant effectuée de préférence au moyen d'une colle, ladite colle étant déposée en amont du poste d'encartage (Z) sur le côté avant ou le côté arrière du produit imprimé (P) dans la zone du bord plié ou bord arrière ou sur le bord plié ou bord arrière, ou la fixation étant effectuée de préférence par agrafage.

8. Dispositif pour ajouter respectivement un encart (B) à des produits imprimés (P) munis d'un bord plié ou bord arrière, ledit dispositif comportant des moyens de transport pour le transport sensiblement continu des produits imprimés (P) dans un flux de transport avec une orientation prédéfinie des bords pliés ou bords arrière, **caractérisé en ce que** les moyens de transport sont munis de pinces (6, 6") au moyen desquelles les produits imprimés (P) peuvent être transportés à travers un poste d'encartage (Z) dans une zone d'encartage dans un flux de transport en ayant les bords pliés ou bords arrière orientés transversalement ou en oblique par rapport à une direction de transport (F) et en étant maintenus individuellement au niveau de leurs bords pliés ou bords arrière, au niveau de bords opposés aux bords pliés ou bords arrière ou aux deux bords contigus aux bords pliés ou bords arrière, et **en ce que** ledit dispositif comporte, en outre, un moyen d'acheminement des encarts (2) et un moyen d'ouverture des encarts (3), qui sont équipés pour l'acheminement des encarts (B), pliés le long d'un pli (8), vers le poste d'encartage (Z) et pour l'ouverture des encarts (B) acheminés, ledit moyen d'acheminement des encarts (2) et ledit moyen d'ouverture des encarts (3) étant disposés et pouvant être exploités de telle sorte qu'un encart (B) ouvert peut être déposé dans le poste d'encartage (Z) sur le bord plié ou bord arrière de chaque produit imprimé (P) transporté à travers le poste d'encartage (Z), ledit pli (8) étant aligné sur les bords pliés ou bords arrière.

9. Dispositif selon la revendication 8, **caractérisé en ce que** les moyens de transport pour le transport des produits imprimés (P) comportent un seul transporteur de produits imprimés (1) avec des pinces (6).

10. Dispositif selon la revendication 9, **caractérisé en ce que** le transporteur de produits imprimés (1) et le moyen d'acheminement des encarts (2) sont disposés de telle sorte que les produits imprimés (P) peuvent être transportés en étant maintenus par les pinces (6) au niveau de leurs bords pliés ou bords arrière et les encarts (B) peuvent être déposés à côté des pinces (6).

11. Dispositif selon la revendication 9, **caractérisé en ce que** le transporteur de produits imprimés (1) et le moyen d'acheminement des encarts (2) sont disposés de telle sorte que les produits imprimés (P) peuvent être transportés en étant maintenus au niveau des bords opposés aux bords pliés ou bords arrière ou au niveau des deux bords contigus au bord plié ou bord arrière et les encarts peuvent être déposés sur les bords pliés ou bords arrière des produits imprimés (P).

12. Dispositif selon la revendication 8, **caractérisé en ce que** les moyens de transport, destinés à transporter les produits imprimés, comportent un transporteur de produits imprimés (1) avec des pinces (6) et un transporteur auxiliaire (20) avec d'autres pinces (6"), les deux transporteurs étant disposés de telle sorte que les produits imprimés (P) peuvent être transportés par le transporteur de produits imprimés (1) vers la zone d'encartage et hors de celle-ci et **en ce que** les produits imprimés (P) peuvent être réceptionnés en amont du poste d'encartage (Z) par le transporteur auxiliaire (20) et peuvent être transmis à nouveau au transporteur de produits imprimés (1) en aval du poste d'encartage (Z).

13. Dispositif selon la revendication 12, **caractérisé en ce que** le transporteur de produits imprimés (1) et le transporteur auxiliaire (20) sont disposés de telle sorte que les bords pliés ou bords arrière des produits imprimés (P) peuvent être saisis par les pinces (6) du transporteur de produits imprimés (1) et le bord opposé au bord plié ou bord arrière ou les deux bords contigus au bord plié ou bord arrière peuvent être saisis par les autres pinces (6") du transporteur auxiliaire, et **en ce que** les produits imprimés (P) peuvent être amenés à distance des pinces (6) du transporteur de produits imprimés (1) en vue du transport à travers le poste d'encartage (Z).

14. Dispositif selon la revendication 13, **caractérisé en ce que** les autres pinces (6") sont équipées pour saisir les deux bords contigus aux bords pliés ou bords arrière et **en ce que**, pour amener les produits imprimés (P) à distance des pinces (6) du transporteur de produits imprimés (1), ledit transporteur de produits imprimés (1) comporte dans la zone d'encartage une courbure l'écartant du transporteur auxiliaire (20) ou ledit transporteur de produits imprimés (1) et ledit transporteur auxiliaire (20) sont situés à distance uniforme l'un de l'autre et les autres pinces (6") du transporteur de produits imprimés (1) peuvent être déplacées dans la zone d'encartage transversalement à la direction de transport.

15. Dispositif selon la revendication 13, **caractérisé en ce que** les autres pinces (6") sont équipées pour saisir les bords opposés aux bords pliés ou bords arrière et **en ce que** la trajectoire de transport du transporteur auxiliaire (20) comporte une boucle pour amener les produits imprimés (P) à distance.
